# EUROPÄISCHE PATENTSCHRIFT

(11) **EP 0 131 186 B1**
(45) Veröffentlichungstag und Bekanntmachung des Hinweises auf die Patenterteilung: **04.01.1989**
(21) Anmeldenummer: 84107144.2
(22) Anmeldetag: 22.06.1984
(51) Int. Cl.: B41F 31/04, B41F 33/00

(54) **Vorrichtung zum Dosieren der Farbe bei Offsetdruckmaschinen**
Ink metering device in offset printing machines
Dispositif de dosage de l'encre dans les machines à imprimer offset

(30) Priorität: 09.07.1983 DE 3324893
(43) Veröffentlichungstag der Anmeldung: 16.01.1985
(73) Patentinhaber: Heidelberger Druckmaschinen Aktiengesellschaft, D-69019 Heidelberg (DE)
(72) Erfinder: Rambausek, Hugo, D-6908 Wiesloch (DE)
(74) Vertreter: Stoltenberg, Heinz-Herbert Baldo

(56) Entgegenhaltungen:
- FR-A- 2 317 100
- FR-A- 2 516 863
- US-A- 3 820 459

## Beschreibung

Die Erfindung bezieht sich auf eine Vorrichtung zum Dosieren der Farbe gemäß dem Oberbegriff des Anspruchs 1.

Mit der Anmeldung EP-A-0 093 879 wird eine Farbdosiereinrichtung geschaffen, die eine absolut gleichmäßige und reproduzierbare Farbzufuhr bei Offsetdruckmaschinen und mit geringem Aufwand eine exakte Regelung der Einfärbung des Plattenzylinders gewährleistet. Hiermit ist es möglich, einen gleichmäßig dicken Farbfilm der Druckform zuzuführen oder über die Breite der Druckform eine zonal unterschiedliche Farbzufuhr zu erreichen. Die zugeführte Farbmenge entspricht zwar dem pro Farbzone unterschiedlichen Verbrauch während der gesamten Druckperiode, aber nicht der je nach Sujet des Druckerzeugnisses innerhalb einer Druckperiode zeitlich unterschiedlich momentan benötigten Menge.

Bei einer zonenweisen Regelung der Farbe werden unterschiedlich dicke Farbstreifen dem Plattenzylinder zugeführt, die sich in Umfangsrichtung der Platte nicht verändern. In der Praxis kommt es aber häufiger vor, daß das zu druckende Bild nicht nur in der Breite zonenweise verschiedene Farbmengen benötigt, sondern daß auch, in Umfangsrichtung des Plattenzylinders gesehen, Bereiche gegeben sind, die mehr oder weniger Farbe benötigen. Dies ist z. B. dann der Fall, wenn bei einem Bild der obere Bereich intensiv blau bedruckt wird. Keine Farbe wird z. B. momentan benötigt, wenn der Plattenzylinderspannkanal die Farbauftragsstelle passiert.

Bei einem Farbwerk mit sehr vielen Farbwerkswalzen und somit mehrfach gesplittetem Farbfluss ist die Berücksichtigung eines derartig unterschiedlichen Farbverbrauchs nicht möglich.

Ausgehend von einem Farbwerk mit einer oder zwei Auftragwalzen, deren Durchmesser dem Plattenzylinderdurchmesser entspricht, ist die Aufgabe der Erfindung, eine Vorrichtung zum Dosieren der Farbe zu schaffen, bei der auch in Umfangsrichtung des Plattenzylinders entsprechend der benötigten Farbmenge über die ganze Breite oder zonenweise ein unterschiedliches Farbprofil aufgebracht wird, so daß die Farbschicktdicke in Umfangsrichtung moduliert wird, d.h. daß die Farbschicht nicht nur in der Breite sondern auch in Umfangsrichtung entsprechend dem Bedarf variiert werden kann.

Gemäß der Erfindung erfolgt die Lösung der gestellten Aufgabe durch die Merkmale des Anspruchs 1. Der wesentliche Vorteil der Erfindung ist darin zu sehen, daß es bei den gegebenen extrem kurzen Farbwegen zum Plattenzylinder durch die Verwendung von einer oder zwei Auftragwalzen möglich ist, auch in Umfangsrichtung des Plattenzylinders eine Modulation der Farbschichtdicke vorzunehmen, die entsprechend dem Farbbedarf des Druckbildes genau die Menge Farbe liefert, die in dem jeweiligen Bereich benötigt wird. Mit der geschaffenen Lösung ist es somit möglich, einen gleichmäßig dicken Farbfilm über die gesamte Druckfläche zu erzeugen, uber die Breite oder den Umfang der Druckform ein bestimmtes Farbprofil zu schaffen oder eine reliefartige Regelung in beiden Ausdehnungen durchzuführen, so daß auch kleine Teilflächen auf der Druckform gezielt mit der benötigten Farbe versorgt werden können.

Die Unteransprüche beinhalten vorteilhafte Ausgestaltungen der Erfindung und ermöglichen die Lösung der gestellten Aufgabe mit einem nur geringen Zusatzaufwand an Steuermitteln.

Ein Ausführungsbeispiel der Erfindung ist in den Zeichnungen schematisch dargestellt. Es zeigt:
Fig. 1 eine Seitenansicht eines Offsetdruckwerkes mit einer Farbdosiereinrichtung gemäß EP-A-0 093 879,
Fig. 2 einen Längsschnitt durch die Farbdosiereinrichtung,
Fig. 3 einen Steuerplan für die Stellelemente,
Fig. 4 ein Steuerschema für eine zu bedruckende Papierbahn.

Figur 1 zeigt schematisch eine Offsetdruckmaschine, bei der in bekannter Weise die zu bedruckenden Bogen über einen Anleger 1 einem Druckzylinder 2 zugeführt werden, der mit einem Gummizylinder 3 und einem Plattenzylinder4 zusammenwirkt. Das Druckbild wird somit von dem Plattenzylinder 4 über den Gummizylinder 3 auf den zu bedruckenden Bogen auf den Druckzylinder 2 übertragen. Nach dem Druck wird der Bogen von einer Kettenauslage 5 einem Auslegestapel 6 zugeführt. Für ein Bedrucken einer Papierbahn würde diese zwischen den Druckzylinder 2 und Gummizylinder 3 in bekannter Weise hindurchgeführt.

Dem Plattenzylinder 4 ist im gezeigten Ausführungsbeispiel eine Farbauftragwalze 7 zugeordnet, die eine elastische Mantelfläche aufweist und deren Durchmesser dem Plattenzylinderdurchmesser entspricht. Die Farbauftragwalze 7 erhält die Farbe von einem Farbzylinder 8, der mit einer Mantelfläche ausstarrem Material, z. B. Metall, ausgeführt ist. Ein Feuchtwerk 9 überträgt das Feuchtmittel über die beiden Auftragwalzen 10 und 11 auf den Farbzylinder 8, wobei zum schnelleren Einfeuchten die, in Drehrichtung des Farbzylinders gesehen, letzte Auftragwalze 11 an dem Plattenzylinder 4 anschwenkbar gelagert ist (gestrichelt gezeichnet).

Dem Farbzylinder 8 ist ein Dosierkörper 12 zugeordnet, der sich an einer Traverse 13, die an den Seitengestellen befestigt ist, über ein Kugelgelenk 14 und über ein Stellelement in Form eines Druckmittelzylinders 15 abstützt. Im Spalt zwischen Farbzylinder 8 und Dosierkörper 12 befindet sich der Farbvorrat 16. In Drehrichtung des Farbzylinders 8 gesehen nach dem Dosierkörper 12 sind Sensoren 17 vorgesehen, die die Schichtdicke der Farbe auf dem Farbzylinder 8 messen.

Auf der der Traverse 13 gegenüberliegenden Seite des Farbzylinders 8 ist eine weitere Traverse 18 vorgesehen, an der sich ein Stützkörper 19 abstützt. Zwischen Stützkörper 19 und Traverse 18 sind ebenfalls Druckmittelzylinder 20 und Kugelgelenke 21 vorgesehen, die den gleichen Druck ausüben wie die gegenüberliegenden Druckmittelzylinder 15, so daß sich die auf den Farbzylinder 8 einwirkenden Druckkräfte aufheben. Hierdurch wird ein Durchbiegen desselben vermieden.

Im gezeigten Ausführungsbeispiel weist der Farbzylinder 8 in seinem Inneren eine Kammer 22 auf, die mit einer Kühlflüssigkeit gefüllt sein kann. Figur 2 zeigt eine Farbdosiereinrichtung gemäß Figur 1 in Teillängsschnitt, mit einer Lagerung des Farbzylinders 8 über Wälzlager 23 in den Maschinenseitengestellen 24, 25. Der Mantel 26 des Farbzylinders 8 liegt an den Stirnseiten an Dichtbacken 27 für die Farbe an. Diese wiederum sind an den Traversen 13 und 18 befestigt. Die Kammer 22 ist über die Bohrung 28 an einen nicht dargestellten Kühlmittelkreislauf angeschlossen.

Die Druckmittelzylinder 15 sind gemäß Figur 3 über eine Druckmittelleitung 29 mit einem Druckminderventil 30 verbunden, das über eine weitere Leitung 31 mit einem Hydraulikaggregat 32 in Verbindung steht. Das Hydraulikaggregat 32 erzeugt hierbei einen so hohen Druck, wie er für die maximalen Anforderungen an den Dosierkörper 12 benötigt wird. Ober das Druckminderventil 30 wird der Druck soweit reduziert, wie er für den jeweiligen Bedarf erforderlich ist. Diese Reduzierung kann über die Maschinenbreite gleichmäßig oder zonenweise unterschiedlich erfolgen. Zur zeitlichen Veränderung des geminderten Drucks dient z. B. eine Tauchspule 33, deren Erregung über einen Verstärker 34 von einem auf der Scheibe 37 oder einem endlosen Band aufgezeichneten Signal gesteuert wird. Die Scheibe enthält die Information über die jeweilig benötigte Farbmenge für das zu druckende Sujet. Sie läuft synchron zum Plattenzylinder um, jedoch mit einer Voreilung, so daß die Zeit für den Weg der Farbe von der Dosierstelle bis zur Auftragstelle am Plattenzylinder berücksichtigt wird. Die Voreilung ist von den geometrischen Abmessungen des Farbwerks abhängig und für alle vorhandenen Arbeiten gleich und konstant. Die Wege der Kolben oder Membranen in den Druckmittelzylindern 15 betragen nur einige Mymeter, so daß die bewegten Druckmittelvolumina sehr klein sind. Dadurch folgt die Veränderung der Farbschichtstärke praktisch unmittelbar ohne Verzögerung dem vorgegebenen Signal.

Das Signal auf der Scheibe 37 kann nach subjektiver Beurteilung der Druckform oder aber auch durch Scanner ermittelt vorgegeben werden. Die Regelung des Druckminderventils 30 kann sowohl analog als auch digital erfolgen. Auch sind an Stelle der Tauchspule 33 andere Steuerelemente für die Druckveränderung möglich. So ist z. B. die Änderung der Federvorspannung des Druckminderventils über eine mit Maschinengeschwindigkeit umlaufende, dem Sujet zugeordnete Steuerscheibe ein Beispiel für eine einfache mechanische Lösung.

In Figur 4 ist unten eine Papierbahn 35 wiedergegeben, die in dichter Folge Abdrucke 36 aufweist. Die Papierbahn 35 bewegt sich im Ausführungsbeispiel nach rechts und die Abdrucke sind jeweils auf der rechten Seite mit einer schraffierten Fläche versehen, die einen erhöhten Farbverbrauch andeuten soll. Gemäß dem darüber befindlichen Koordinatensystem sind auf der Abszisse die Abdrucke in Laufrichtung der Bahn wiedergegeben und auf der Ordinate die jeweilig benötigte Farbmenge. In der darunter befindlichen nicht schraffierten Fläche der Abdrucke ist die Farbzufuhr reduziert und jeweils im schraffierten Bereich erhöht. Nachdem die Transportrichtung der Bogen bzw. der Bahn der Drehrichtung des Plattenzylinders 4 entspricht, läßt sich somit in diese Richtung die zugeführte Farbmenge entsprechend dem jeweiligen Verbrauch regeln. Dies kann in gleicher Weise zonenweise erfolgen, sodaß ein Farbrelief auf der Platte erzeugt werden kann, das dem Bedarf weitgehend entspricht. Bedingung für diese Farbdosierung ist, daß ein kurzer Farbweg bis zum Plattenzylinder vorhanden ist und daß die Farbauftragwalze dem Plattenzylinderdurchmesser entspricht, so daß das Farbrelief immer auf der gleichen Stelle der Mantelfläche erzeugt wird.

## Patentansprüche

1. Vorrichtung zum Dosieren der Farbmenge bei Offsetdruckmaschinen mit einem Farbzylinder (8), und mit einer Farbauftragwalze (7), deren Durchmesser dem Plattenzylinderdurchmesser entspricht, wobei der Farbzylinder (8) eine Mantelfläche aus starrem Material aufweist und wobei an dem Farbzylinder (8) mit einen bestimmten Druck mindestens ein achsparallel verlaufender, mit einer Dosierfläche tangential an der Mantelfläche des Farbzylinders angreifender Dosierkörper (12) angestellbar ist, der an einer ortsfesten Lagerung (13) über ein druckmittelbeaufschlagtes Stellelement (15) abgestützt ist,
dadurch gekennzeichnet,
daß die Druckmittelzufuhr für die druckmittelbeaufschlagten Stellelemente (15) zum Anstellen des Dosierkörpers (12) eine zusätzliche Einrichtung (33) zur Veränderung des Druckmittel-Druckes aufweist, die entsprechend dem jeweiligen Farbverbrauch innerhalb einer Druckperiode den Druckmittel-Druck zeitabhängig verändert.

2. Vorrichtung nach Anspruch 1,
dadurch gekennzeichnet,
daß die Einrichtung zur Veränderung des Druckmittel-Drucks eine Programmsteuerung enthält, die die zeitliche Veränderung des Druckmittel-Drucks gegenüber dem momentanen Farbverbrauch mit einer Voreilung vornimmt, die der Zeit entspricht, die die Farbe benötigt, um von der Dosierstelle zur Druckplatte zu gelangen.

3. Vorrichtung nach Anspruch 1,
dadurch gekennzeichnet,
daß die Steuerung für die Veränderung des Druckmittel-Druckes zonenweise für jedes Stellelement (15) vorgesehen ist.

4. Vorrichtung nach Anspruch 1 und 2,
dadurch gekennzeichnet,
daß die Steuerung mittels Druckminderventils (30) erfolgt, das den Druck in den Druckmittelzylindern (15) reduziert und das Steuersignal für die Veränderung des Drucks bei gegebener Steuerfolge in seiner Zeitspanne und seiner Steuergröße veränderbar ist.

5. Vorrichtung nach Anspruch 1 und 2,
dadurch gekennzeichnet,
daß die Signale für die zonenweise vorgesehenen Druckminderventile (30) auf einer Scheibe (37) aufgebracht sind, die synchron zum Plattenzylinder angetrieben ist, daß die Signale über einen Verstärker (34) Tauchspulen (33) zugeleitet werden und daß die einzelnen Druckminderventile (30) von der jeweiligen Tauchspule (33) steuerbar sind.

## Claims

1. Device for metering the amount of ink in an offset printing machine having an ink cylinder (8) and an ink applicator roller (7) the diameter of which corresponds to the diameter of the plate cylinder, said ink cylinder (8) having an outer cylindrical surface formed of rigid material, at least one metering body (12) being engageable with said ink cylinder (8) under a given pressure, said metering body having a metering surface extending axially parallel with and tangentially to said outer cylindrical surface of said ink cylinder (8), a stationary bearing (13) supporting said metering body through the intermediary of an adjusting element (15) responsive to a pressure medium,
wherein, for engagement of said metering body (12), the pressure-medium supplying system for said adjusting elements (15) responsive to a pressure medium includes an additional device (33) for varying the pressure of a pressure medium in timed coordination with the respective ink consumption within a printing period.

2. Device according to Claim 1,
wherein said device for varying the pressure of a pressure medium includes a programme control for effecting the time variation of the pressure of a pressure medium with respect to the instantaneous ink consumption with a lead corresponding to the time required by the ink for travelling from the metering location to the printing plate.

3. Device according to Claim 1,
wherein the control for varying the pressure of a pressure medium is provided zonewise for each adjusting element (15).

4. Device according to Claims 1 and 2,
wherein the control is effected by means of pressure-reducing valves (30) which reduce the pressure in the pressure-medium cylinders (15) and
wherein, for a given control sequence, the control signal for varying the pressure is variable in time-span and in control size.

5. Device according to Claims 1 and 2,
wherein the signals for the zonewise arranged pressure-reducing valves (30) are recorded on a disc (37) which is driven in synchronism with the plate cylinder, wherein said signals are transmitted, via an amplifier (34), to moving coils (33) and wherein said individual pressure-reducing valves (30) can be controlled by a respective moving coil (33).

## Revendications

1. Dispositif pour doser la quantité d'encre dans ces machines d'impression offset comportant un rouleau encreur (8) et un rouleau toucheur (7), dont le diamètre correspond au diamètre du cylindre porte-plaques, et dans lequel le rouleau encreur (8) possède une surface enveloppe formée d'un matériau rigide, tandis que sur le rouleau encreur (8) peut venir s'appliquer, avec une pression déterminée, au moins un corps de dosage (12), qui s'étend parallèlement à l'axe, et attaque tangentiellement la surface enveloppe du rouleau encreur par une surface de dosage et est soutenu par un support fixe (13) par l'intermédiaire d'un organe de réglage (15) chargé par un fluide sous pression, caractérisé en ce que le dispositif d'amenée du fluide sous pression envoyé aux organes de réglage (15), chargés par le fluide sous pression, pour l'application du corps de dosage (12) possède un dispositif (33) servant à modifier la pression du fluide sous pression, qui modifie dans le temps la pression du fluide sous pression, en fonction de la consommation respective d'encre pendant une période d'impression.

2. Dispositif selon la revendication 1, caractérisé en ce que le dispositif servant à modifier la pression du fluide sous pression contient un dispositif de commande par programme, qui réalise la modification dans le temps de la pression du fluide sous pression et ce avec, par rapport à la consommation instantanée d'encre, une avance correspondant à l'intervalle de temps nécessaire à l'encre pour parvenir du point de dosage à la plaque d'impression.

3. Dispositif selon la revendication 1, caractérisé en ce que la commande de modification de la pression du fluide sous pression est prévue par zones pour chaque organe de réglage (15).

4. Dispositif selon les revendications 1 et 2, caractérisé en ce que la commande est réalisée au moyen d'un détendeur (30), qui réduit la pression dans les vérins (15) chargés par un fluide sous pression et que la durée et la grandeur de commande du signal de commande de modification de la pression sont modifiables pour une séquence de commande déterminée.

5. Dispositif selon les revendications 1 et 2, caractérisé en ce que les signaux prévus pour les détendeurs (30) prévus par zones, sont disposés sur un disque (37) qui est entraîné en synchronisme avec le cylindre porte-plaques, que les signaux sont envoyés par l'intermédiaire d'un amplificateur (34) à des bobines mobiles (33), et que les différents détendeurs (30) peuvent être commandés par les différentes bobines mobiles (33).
